# EUROPÄISCHE PATENTSCHRIFT

(11) **EP 1 581 722 B1**
(45) Veröffentlichungstag und Bekanntmachung des Hinweises auf die Patenterteilung: **20.12.2006**
(21) Anmeldenummer: 03779926.9
(22) Anmeldetag: 14.11.2003
(51) Int. Cl.: E21D 9/10, E21B 10/12

(54) **SCHNEIDRING FÜR DISKENROLLEN VON TEIL- UND/ODER VOLLSCHNITTMASCHINEN**
CUTTING RING FOR DISK ROLLS PERTAINING TO PARTIAL AND/OR FULL CUTTING MACHINES
ANNEAU DE COUPE DESTINE A DES ROULEAUX DE DISQUES DE MACHINES DE COUPE PARTIELLE OU COMPLETE

(30) Priorität: 10.01.2003 DE 10300624
(43) Veröffentlichungstag der Anmeldung: 05.10.2005
(73) Patentinhaber: Duden, Sandra, 46244 Bottrop (DE)
(72) Erfinder: Duden, Sandra, 46244 Bottrop (DE)
(74) Vertreter: Lelgemann, Karl-Heinz
(86) Internationale Anmeldenummer: PCT/EP2003/012727
(87) Internationale Veröffentlichungsnummer: WO 2004/063529

(56) Entgegenhaltungen:
- EP-A- 0 602 753
- DE-A- 2 449 405
- DE-C- 817 887
- US-A- 4 662 461

## Beschreibung

Die Erfindung bezieht sich auf einen Schneidring für Diskenrollen von Teil- und/oder Vollschnittmaschinen und auf ein Verfahren zur Herstellung eines derartigen Schneidrings nach dem Oberbegriff des Patentanspruchs 1 bzw. 10.

Derartige Schneidringe werden während des Betriebs der Teil- bzw. Vollschnittmaschinen außerordentlich hohen Belastungen unterworfen. Daher ist es vergleichsweise häufig erforderlich, diese Schneidringe durch neue zu ersetzen, wodurch hohe Stillstandszeiten im eigentlichen Vortriebsbetrieb der Teil- bzw. Vollschnittmaschine entstehen, die mit beträchtlichen wirtschaftlichen Nachteilen einhergehen.

Die DE 817 887 C zeigt einen Bohrkopf für Gesteinsbohrer. Der Bohrkopf verfügt über mehrere Schneiden, die in Nuten eingefügt bzw. eingelötet sind, wobei die Nuten von an dem Grundkörper des Bohrkopfs befestigten Teilen gebildet werden. Die Fugen zwischen diesen am Grundkörper des Bohrkopfs befestigten Teilen und dem Grundkörper des Bohrkopfs befinden sich unterhalb der Grundfläche der Nuten oder auf deren Höhe.

Die US 4 662 461 A zeigt einen Bohrstrangstabilisator, mittels dem - auch bei längeren Bohrsträngen - gewährleistet werden soll, dass der Bohrvorgang in der gewünschten Richtung erfolgt. Der Bohrstrangstabilisator weist hierzu Abriebelemente bzw. Schneiden auf, die in Aufnahmetaschen des Grundkörpers des Bohrstrangstabilisators angeordnet sind. Jede Schneide besteht aus aufeinander folgenden Schneidensegmenten, die innerhalb von in Längsrichtung des Bohrstrangstabilisators ausgebildeten Aufnahmetaschen in dieser Längsrichtung hintereinander angeordnet sind. Die Verbindung zwischen den in Längsrichtung des Bohrstrangstabilisators aufeinander folgenden Schneidensegmenten erfolgt durch Formschluss, wobei die einzelnen Segmente zusätzlich mittels Befestigungselementen, z.B. Schrauben, mit dem Grundkörper des Bohrstrangstabilisators verbunden sind.

Die EP 0 602 753 A zeigt einen Schneidring der eingangs geschilderten Art. Dieser hat einen Basisring aus Stahl od.dgl. Werkstoff und einen geschlossenen Hartmetallring. Der Hartmetallring ist an der Außenmantelfläche des Basisrings angeordnet und besteht aus einer Vielzahl an der Außenmantelfläche des Basisrings in Umfangsrichtung desselben nebeneinander angeordneten Hartmetallteilsegmenten. Der Basisring seinerseits ist in zwei Axialabschnitte geteilt. Zwischen den radial äußeren Abschnitten aneinander anliegender Anlageflächen dieser Axialabschnitte des Basisrings ist eine Ringausnehmung ausgebildet, die der Aufnahme der Hartmetallteilsegmente dient. Der Zusammenhalt des Gefüges aus des beiden Axialabschnitten des Basisrings sowie den Hartmetallteilsegmenten, die in der zwischen den beiden Axialabschnitten ausgebildeten Ausnehmung aufgenommen sind, wird durch Befestigungselemente, wie Bolzen, Schrauben ud.dgl., gewährleistet.

Der Erfindung liegt die Aufgabe zugrunde, einen Schneidring für Diskenrollen von Teil- und/oder Vollschnittmaschinen, der längere Standzeiten als die aus dem Stand der Technik bekannten Schneidringe aufweist und der darüber hinaus mit einem vergleichsweise geringen wirtschaftlichen Aufwand herstellbar ist, sowie ein Verfahren zur Herstellung eines derartigen Schneidrings zu schaffen.

Diese Aufgabe wird erfindungsgemäß durch einen Schneidring gelöst, der neben den im Oberbegriff des Patentanspruchs 1 die im Kennzeichen desselben aufgeführten Merkmale aufweist. Erfindungsgemäß kann im Bereich der den Hartmetallring bzw. die ihn ausbildenden Hartmetallteilsegmente ausbildenden Ringausnehmung ein quasi geschlossener Raum geschaffen werden, der vor der Herstellung des Verbunds zwischen den Hartmetallteilsegmenten und den Axialabschnitten des Basisrings evakuiert werden kann, mit der Folge, dass die Wahrscheinlichkeit von Unregelmäßigkeiten und Schwachstellen bei der Herstellung des Verbunds reduziert ist.

Gemäß Patentanspruch 2 wird gewährleistet, dass der Hartmetallring bzw. die ihn ausbildenden Hartmetallteilsegmente in beide Axialabschnitte des Basisrings vorstehen.

Aus der Ausgestaltung gemäß Patentanspruch 3 resultiert zwangsläufig eine hälftige Aufteilung der Ringausnehmung auf die beiden Axialabschnitte, wodurch der Hartmetallring bzw. dessen Hartmetallteilsegmente mit beiden Axialabschnitten des Basisrings in gleicher Qualität verbindbar ist bzw. sind.

Um einen formschlüssigen Verbund benachbarter Hartmetallteilsegmente des Hartmetallrings zu erreichen, ist die Weiterbildung gemäß Patentanspruch 4 zweckmäßig.

Gemäß Patentanspruch 5 kann der Hartmetallring aus Hartmetallteilsegmenten mit identischer Formgestaltung zusammengesetzt werden. Eine ein Hartmetallteilsegment des Hartmetallrings beaufschlagende Lastspitze wird bei dieser Ausgestaltung der einzelnen Hartmetallteilsegmente jeweils auf die dem beaufschlagten Hartmetallteilsegment benachbarten Hartmetallteilsegmente und von da aus weiter gleichmäßig verteilt, so dass eine gleichmäßige Aufnahme von Lastspitzen am Hartmetallring und Weiterleitung derartiger Lastspitzen auf den Basisring erfolgt. Hierdurch kann die Lebensdauer des Schneidrings beträchtlich erhöht werden.

Zur Herstellung eines innigen Verbunds zwischen den Hartmetallteilsegmenten einerseits und den Axialabschnitten des Basisrings andererseits ist die Ausgestaltung gemäß Patentanspruch 6 vorteilhaft.

Um unvermeidbare Spannungsdifferenzen zu reduzieren bzw. auszugleichen, die daraus resultieren, dass die für den Basisring und für den Hartmetallring verwendeten Werkstoffe unterschiedlich sind, ist die Ausführungsform gemäß Patentanspruch 7 zweckmäßig.

Entsprechend kann die Ausgestaltung gemäß Patentanspruch 8 oder 9 zweckmäßig sein.

Zur Lösung der Aufgabe hinsichtlich des Verfahrens dienen die im Patentanspruch 10 angegebenen Merkmale. Durch die erfindungsgemäße Evakuierung kann das Entstehen von Störungen an den Verbindungsflächen zwischen dem Hartmetallring einerseits und dem Basisring andererseits sowie zwischen den einzelnen Hartmetallteilsegmenten des Hartmetallrings bei der Herstellung des Schneidrings erheblich reduziert werden.

Eine Unempfindlichkeit des Hartmetallrings bzw. des Schneidrings gegen in Form von Lastspitzen auftretenden Radialkräften wird gemäß Patentanspruch 12 erreicht.

Gemäß Patentanspruch 14 und 15 können restliche Spannungsunterschiede ausgeglichen werden. Hierbei wird Nickel, Chrom, Chromnickel od.dgl. verwendet, weil diese Materialien ausgezeichnete Spannungsausgleichseigenschaften aufweist.

Hinsichtlich der Weiterbildungen gemäß Patentanspruch 18 und 19 sei darauf hingewiesen, dass sowohl die Temperatur, auf die der Verbund erwärmt wird, als auch der Druck, mit dem der Verbund dann beaufschlagt wird, von der Art der für den Basisring bzw. den Hartmetallring verwendeten Werkstoffe und ggf. auch von dem Anforderungsprofil an die Qualität des Schneidrings abhängen kann.

Bei diesen Druck- und Temperaturverhältnissen wird die Fließgrenze des Basisringwerkstoffs überschritten, wodurch ein inniger Verbund zwischen dem Basisringwerkstoff und den Seitenflächen der Hartmetallteilsegmente, die hierzu mit Vorsprüngen und Nuten versehen sind, erreicht wird, da der Basisringwerkstoff in die Nuten auf den Seitenflächen der Hartmetallteilsegmente eindringt.

Gemäß Patentanspruch 20 wird das Entstehen von Spannungsspitzen und Spannungsunterschieden am Übergang zwischen dem den Basisring und dem den Hartmetallring bildenden Werkstoff weitestgehend vermieden. Gegebenenfalls verbleibende unvermeidliche restliche Spannungsunterschiede werden - wie bereits erwähnt - durch die Nickelfolie ausgeglichen.

Weitere vorteilhafte und zweckmäßige Weiterbildungen des erfindungsgemäßen Verfahrens ergeben sich aus den Patentansprüchen 11, 13, 16, 17 und 21.

Im Folgenden wird die Erfindung anhand einer Ausführungsform unter Bezugnahme auf die Zeichnung näher erläutert.

Es zeigen:
- Figur 1: eine Ausführungsform eines erfindungsgemäßen Schneidrings für Diskenrollen im Axialschnitt;
- Figur 2: ein Hartmetallteilsegment des in Figur 1 gezeigten erfindungsgemäßen Schneidrings für Diskenrollen in einer perspektivischen Darstellung; und
- Figur 3: einen Axialabschnitt eines Basisrings des in Figur 1 gezeigten erfindungsgemäßen Schneidrings für Diskenrollen mit in ihn eingelegten Hartmetallteilsegmenten in Radialansicht, wobei lediglich eine Hälfte des Axialabschnitts gezeigt ist.

Ein in Figur 1 im Axialschnitt gezeigter Schneidring 1 für Diskenrollen von Teil- und/oder Vollschnittmaschinen hat einen Basisring 2 und einen geschlossenen Hartmetallring 3, der an der Außenmantelfläche 4 des Basisrings 2 angeordnet ist bzw. einen Teil der Außenmantelfläche des Schneidrings 1 bildet.

Der Basisring 2 des erfindungsgemäßen Schneidrings 1 ist in zwei Axialabschnitte 5, 6 aufgeteilt, wobei die Trennfläche zwischen den beiden Axialabschnitten 5, 6 des Basisrings 2 axial mittig im Basisring 2 angeordnet ist.

Die beiden Axialabschnitte 5, 6 weisen einander zugewandte Anlageflächen 7, 8 auf, an denen die beiden Axialabschnitte 5, 6 aneinander anliegen. In den radial äußeren Abschnitten der beiden Anlageflächen 7, 8 ist jeweils eine Teilringausnehmung 9 bzw. 10 ausgebildet, wobei die beiden Teilringausnehmungen 9, 10 jeweils entlang des gesamten Außenumfangs der beiden Axialabschnitte 5, 6 bzw. der beiden Anlageflächen 7, 8 verlaufen und gemeinsam eine Ringausnehmung 11 zur Aufnahme des geschlossenen Hartmetallrings 3 ausbilden.

Die beiden Axialabschnitte 5, 6 des Basisrings 2 weisen jeweils einen umlaufenden Außenrandabschnitt 12 bzw. 13 auf, die so in Anlage aneinander bringbar sind, dass mittels ihnen die Ringausnehmung 11 zur Aufnahme des geschlossenen Hartmetallrings 3 nach außen verschlossen werden kann.

Die beiden Axialabschnitte 5, 6 bzw. der Basisring 2 sind aus Stahl oder einem damit vergleichbaren Werkstoff hergestellt. Die Ringausnehmung 11 wird jeweils hälftig durch die beiden Teilringausnehmungen 9, 10 in den radial äußeren Abschnitten der Anlagenflächen 7, 8 der beiden Axialabschnitte 5, 6 gebildet. Die Außenrandabschnitte 12, 13 der beiden Axialabschnitte 5, 6 sind nachträglich von den Axialabschnitten 5, 6 abtrennbar, beispielsweise durch einen Abdrehvorgang.

Der in der zwischen den beiden Axialabschnitten 5, 6 des Basisrings 2 gebildeten Ringausnehmung 11 angeordnete Hartmetallring 2 ist aus einer Vielzahl von in Figur 2 perspektivisch gezeigten Hartmetallteilsegmenten zusammengesetzt. Mittels der mit ihren Stirnflächen 15, 16 jeweils aneinander anliegenden Hartmetallteilsegmenten 14 wird der Hartmetallring 3 in geschlossener Ausführung gebildet. An jeder Stirnfläche 15, 16 hat jedes Hartmetallteilsegment 14 des Hartmetallrings 3 einen in Umfangsrichtung des Schneidrings 1 vorstehenden Vorsprung 17 bzw. 18, wobei der Vorsprung 17 auf der einen Stirnfläche 15 des Hartmetallteilsegments 14 an einem radial inneren Abschnitt der Stirnfläche 15 und der Vorsprung 18 auf der Stirnfläche 16 des Hartmetallteilsegments 14 an einem radial äußeren Abschnitt der Stirnfläche 16 angeordnet sind. Die einzelnen Hartmetallteilsegmente 14 greifen aufgrund der an ihren Stirnflächen 15, 16 vorgesehenen Vorsprünge 17, 18 quasi formschlüssig ineinander, so dass eine Belastung eines Hartmetallteilsegments 14 von diesem auf die beiden benachbarten Hartmetallteilsegmente 14 usw. weiter verteilt wird. Hierdurch ergibt sich eine gleichmäßige Belastung des Hartmetallteilrings 3 auch dann, wenn ein einziges Hartmetallteilsegment 14 eine Lastspitze aufnehmen muss.

An beiden Seitenflächen 19, 20 ist jedes Hartmetallteilsegment 14 zur Vergrößerung der Oberfläche seiner Seitenflächen 19, 20 mit im Querschnitt dreieckigen Vorsprüngen 21 und Nuten 22 ausgebildet. Die dreieckige Querschnittsform ist hierbei nur eine von vielen denkbaren Querschnittsformen, da es im wesentlichen darauf ankommt, dass die spezifische Oberfläche der Seitenflächen 19, 20 des Hartmetallteilsegments 14 vergrößert wird.

Zur Herstellung des erfindungsgemäßen Schneidrings 1 gemäß dem erfindungsgemäßen Verfahren werden die Hartmetallteilsegmente 14 in die Teilringausnehmung 9 des einen Axialabschnitts 5 des Basisrings 2 eingelegt, wobei zwischen den Seitenflächen 19 und radial inneren Umfangsflächen 23 der Hartmetallteilsegmente 14 eine Spannungsausgleichsmaterialschicht in Form einer Nickelfolie angeordnet wird. Eine Hälfte eines derartig mit Hartmetallteilsegmenten 14 versehenen Axialabschnitts 5 des Basisrings 2 ist in Figur 3 gezeigt. Es sei darauf hingewiesen, dass alle Hartmetallteilsegmente 14 an ihren Seitenflächen 19, 20 mit den Vorsprüngen 21 und Nuten 22 versehen sind, wobei in Figur 3 dies lediglich anhand eines Hartmetallteilsegments 14 dargestellt ist. Auch zwischen den aneinander anliegenden Stirnflächen 15, 16 der Hartmetallteilsegmente 14 ist eine als Nickelfolie ausgestaltete Spannungsausgleichsmaterialschicht angeordnet.

Nachdem alle zur Ausgestaltung des geschlossenen Hartmetallrings 3 erforderlichen Hartmetallteilsegmente 14 in die Teilringausnehmung 9 des einen Axialabschnitts 5 eingelegt sind, wird - ebenfalls unter Zwischenschaltung einer Nickelfolie - der andere Axialabschnitt 6 des Basisrings 2 auf die Anordnung aus dem Axialabschnitt 5 und den Hartmetallteilsegmenten 14 aufgelegt.

Hierdurch wird ein Gefüge aus den beiden Axialabschnitten 5, 6 und den Hartmetallteilsegmenten 14 sowie den zwischen den Hartmetallteilsegmenten 14 und den zwischen den Hartmetallteilsegmenten 14 einerseits und den beiden Axialabschnitten 5, 6 andererseits vorgesehenen Nickelfolien ausgebildet.

Nun wird der zwischen dem Außenumfang der Hartmetallteilsegmente 14 und den Außenrandabschnitten 12, 13 der Axialabschnitte 5, 6 vorhandene Ringraum 24 durch Verbindung der beiden Außenrandabschnitte 12, 13 an ihren Umlaufkanten verschlossen. Die Herstellung dieser Verbindung kann in jeder geeigneten Art durchgeführt werden. Das Verschließen des Ringraums 24 ist möglich, da die Außen- bzw. Umlaufkanten der beiden Außenrandabschnitte 12, 13 der beiden Axialabschnitte 5, 6 radial außerhalb der freien Außenumfangsfläche des Hartmetallrings 3 verlaufen.

Nunmehr wird dieser Ringraum 24 mittels einer geeigneten Vorrichtung evakuiert.

Nach der Evakuierung des Ringraums 24 bzw. der Ringausnehmung 11 wird das Gefüge bzw. der Verbund aus den beiden Axialabschnitten 5, 6, den Hartmetallteilsegmenten 14 und den Nickelfolien auf eine vergleichsweise hohe Temperatur erwärmt, die unterhalb des Schmelzpunkts des Basisringwerkstoffs liegt. Diese Temperatur kann je nach verwendetem Basisringwerkstoff unterschiedlich sein.

Nachdem diese Temperatur erreicht ist, wird der Verbund unter Verwendung eines Schutzgases, z.B. unter Verwendung von Argon, unter einen hohen Druck gesetzt, der beispielsweise 1.000 bar betragen kann. Wesentlich ist, dass bei diesem Druck die Fließgrenze des Basisringwerkstoffs überschritten wird. Bei diesen Druck- und Temperaturverhältnissen fließt der Basisringwerkstoff in die Nuten 22 der Seitenflächen 19, 20 der Hartmetallteilsegmente 14, wodurch ein inniger Verbund zwischen dem Basisring 2 einerseits und dem Hartmetallring 3 andererseits hergestellt wird. Dieser vorgebbare Zeitraum richtet sich, wie auch die Temperatur und der Druck, nach den jeweils für die Herstellung des Schneidrings 1 verwendeten Werkstoffen sowie ggf. auch nach bestimmten Qualitätsanforderungen an den herzustellenden Schneidring.

Nach diesem vorgebbaren Zeitraum wird der Verbund aus Basisring 2 und Hartmetallring 3 gleichmäßig abgekühlt, wobei der Druck unverändert hoch bleibt. Die Temperatur wird langsam abgesenkt, um Spannungsspitzen und -unterschiede zu vermeiden. Restliche Spannungsunterschiede, die unvermeidbar sind, werden durch die zwischen den Hartmetallteilsegmenten 14 bzw. zwischen den Hartmetallteilsegmenten 14 und den Axialabschnitten 5, 6 angeordneten Nickelfolien ausgeglichen.

Die Außenrandabschnitte 12, 13 der beiden Axialabschnitte 5, 6 können nach Herstellung des Schneidrings 1 in einfacher Weise abgedreht werden.

## Patentansprüche

1. Schneidring für Diskenrollen von Teil- und/oder Vollschnittmaschinen, mit einem Basisring (2) aus Stahl od.dgl. Werkstoff und einem geschlossenen Hartmetallring (3), der an der Außenmantelfläche (4) des Basisrings (2) angeordnet und aus einer Vielzahl an der Außenmantelfläche (4) des Basisrings (2) in Umfangsrichtung desselben nebeneinander angeordneter Hartmetallteilsegmente (14) ausgebildet ist, wobei der Basisring in zwei Axialabschnitte (5, 6) geteilt ist und wobei zwischen den radial äußeren Abschnitten aneinander anliegender Anlageflächen (7, 8) der Axialabschnitte (5, 6) eine Ringausnehmung (11) zur Aufnahme der Hartmetallteilsegmente (14) ausgebildet ist, **dadurch gekennzeichnet, daß** die beiden Axialabschnitte (5, 6) des Basisrings (2) mit zwischen ihnen in der Ringausnehmung (11) eingelegten Hartmetallteilsegmenten (14) durch Druckbeaufschlagung zu einem festen Verbund verpreßbar sind, und daß jeder Axialabschnitt (5, 6) des Basisrings (2) einen von ihm abtrennbaren, vorzugsweise abdrehbaren Außenrandabschnitt (12, 13) aufweist, mit dem er über den Außenumfang des Hartmetallrings (3) vorsteht und mittels dem im Zusammenwirken mit dem entsprechend ausgebildeten Außenrandabschnitt (13 bzw. 12) des anderen Axialabschnitts (6 bzw. 5) des Basisrings (2) ein Ringraum (24) zwischen dem Außenumfang des Hartmetallrings (3) und den beiden Außenrandabschnitten (12, 13) schließbar ist.

2. Schneidring nach Anspruch 1, bei dem die Ringausnehmung (11) zur Aufnahme der Hartmetallteilsegmente (14) durch zwei Teilringausnehmungen (9, 10) gebildet ist, die in den radial äußeren Abschnitten der aneinander anliegenden Anlageflächen (7, 8) der beiden Axialabschnitte (5, 6) des Basisrings (2) ausgebildet sind.

3. Schneidring nach Anspruch 1 oder 2, dessen Basisring (2) axial mittig in die beiden Axialabschnitte (5, 6) aufgeteilt ist.

4. Schneidring nach einem der Ansprüche 1 bis 3, bei dem jedes Hartmetallteilsegment (14) an seinen beiden Stirnflächen (15, 16) einen in Umfangsrichtung des Schneidrings (1) vorstehenden Vorsprung (17, 18) aufweist.

5. Schneidring nach Anspruch 4, bei dem der in Umfangsrichtung vorstehende Vorsprung (17) an der einen Stirnfläche (15) des Hartmetallteilsegments (14) in einem radial äußeren Bereich der Stirnfläche (15) und der in Umfangsrichtung vorstehende Vorsprung (18) der anderen Stirnfläche (16) des Hartmetallteilsegments (14) in einem radial inneren Bereich der Stirnfläche angeordnet sind.

6. Schneidring nach einem der Ansprüche 1 bis 5, bei dem die Seitenflächen (19, 20) der Hartmetallteilsegmente (14) mittels im Querschnitt vorzugsweise dreieckiger Vorsprünge (21) bzw. Nuten (22) hinsichtlich ihrer Oberfläche vergrößert sind.

7. Schneidring nach einem der Ansprüche 1 bis 6, bei dem zwischen den Hartmetallteilsegmenten (14) und dem Basisring (2) eine Spannungsausgleichsmaterialschicht, z.B. eine Nickel-, Chrom-, Chromnickelschicht od.dgl., angeordnet ist.

8. Schneidring nach einem der Ansprüche 1 bis 7, bei dem zwischen den nebeneinander angeordneten Hartmetallteilsegmenten (14) eine Spannungsausgleichsmaterialschicht, z.B. eine Nickel-, Chrom-, Chromnickelschicht od.dgl., angeordnet ist.

9. Schneidring nach Anspruch 7 oder 8, bei dem die Spannungsausgleichsmaterialschichten mittels einer Folie gebildet sind.

10. Verfahren zur Herstellung eines Schneidrings (1) von Teil- und/oder Vollschnittmaschinen, bei dem ein Basisring (2) aus Stahl od.dgl. Werkstoff an seiner Außenmantelfläche (4) mit einem geschlossenen Hartmetallring (3) aus einer Vielzahl an der Außenmantelfläche (4) des Basisrings (2) in Umfangsrichtung desselben nebeneinander angeordneter Hartmetallteilsegmente (14) verbunden wird, an einem radial äußeren Abschnitt einer Anlagefläche (7) eines Axialabschnitts (5) des in zwei Axialabschnitte (5, 6) geteilten Basisrings (2) die den Hartmetallring (3) bildenden Hartmetallteilsegmente (14) angeordnet werden und der andere Axialabschnitt (6) des Basisrings (2) mit dem einen Axialabschnitt (5) desselben und den den Hartmetallring (3) bildenden Hartmetallteilsegmenten (14) zusammengefügt wird, **dadurch gekennzeichnet, daß** die beiden Axialabschnitte (5, 6) mit den zwischen ihnen angeordneten Hartmetallteilsegmenten (14) zu einem festen Verbund verpreßt werden, und eine die Hartmetallteilsegmente (14) des Hartmetallrings (3) aufnehmende Ringausnehmung (11) des Basisrings (2) radial außerhalb des Hartmetallrings (3) verschlossen und evakuiert wird.

11. Verfahren nach Anspruch 10, bei dem die den Hartmetallring (3) bildenden Hartmetallteilsegmente (14) beim Zusammenfügen der beiden Axialabschnitte (5, 6) des Basisrings (2) in der Ringausnehmung (11) gehaltert werden, die jeweils hälftig in den Anlageflächen (7, 8) der beiden Axialabschnitte (5, 6) ausgebildet ist.

12. Verfahren nach Anspruch 10 oder 11, bei dem ein gegen Radialkräfte widerstandsfähiger Verbund der Hartmetallteilsegmente (14) durch formschlüssiges Ineinandergreifen der Stirnflächen (15, 16) benachbarter Hartmetallteilsegmente (14) erzielt wird.

13. Verfahren nach einem der Ansprüche 10 bis 12, bei dem die Seitenflächen (19, 20) der Hartmetallteilsegmente (14) vorzugsweise mittels im Querschnitt dreieckiger Vorsprünge (21) bzw. Nuten (22) in Bezug auf ihre Oberfläche vergrößert werden.

14. Verfahren nach einem der Ansprüche 10 bis 13, bei dem zwischen den Hartmetallteilsegmenten (14) und den Axialabschnitten (5, 6) des Basisrings (2) eine Spannungsausgleichsmaterialschicht, z.B. eine Nickel-, Chrom-, Chromnickelschicht od.dgl., angeordnet wird.

15. Verfahren nach einem der Ansprüche 10 bis 14, bei dem zwischen den nebeneinander angeordneten Hartmetallteilsegmenten (14) eine Spannungsausgleichsmaterialschicht, z.B. eine Nickel-, Chrom-, Chromnickelschicht od.dgl., angeordnet wird.

16. Verfahren nach Anspruch 14 oder 15, bei dem die Spannungsausgleichsmaterialschicht bzw. die Spannungsausgleichsmaterialschichten durch eine Folie bzw. durch Folien ausgebildet wird bzw. werden.

17. Verfahren nach einem der Ansprüche 10 bis 16, bei dem die die Hartmetallteilsegmente (14) des Hartmetallrings (3) aufnehmende Ringausnehmung (11) des Basisrings (2) mittels über den Außenumfang des Hartmetallrings (3) radial vorstehender Außenrandabschnitte (12, 13) der Axialabschnitte (5, 6) des Basisrings (2) verschlossen wird.

18. Verfahren nach einem der Ansprüche 10 bis 17, bei dem der Verbund aus den beiden Axialabschnitten (5, 6) des Basisrings (2) und den Hartmetallteilsegmenten (14) nach der Evakuierung der Ringausnehmung (11) auf eine hohe Temperatur, die unterhalb des Schmelzpunkts des Basisringwerkstoffs liegt, erwärmt wird.

19. Verfahren nach Anspruch 18, bei dem der Verbund aus den beiden Axialabschnitten (5, 6) des Basisrings (2) und den Hartmetallteilsegmenten (14) nach der Erwärmung auf die Temperatur unterhalb des Schmelzpunkts des Basisringwerkstoffs unter Verwendung von Schutzgas, vorzugsweise Argon, unter einen hohen Druck, bei dem die Fließgrenze des Basisringwerkstoffs überschritten wird, vorzugsweise von ca. 1.000 bar, gesetzt wird.

20. Verfahren nach Anspruch 19, bei dem nach einem vorgebbaren Zeitraum, während dem der hohe Druck und die unterhalb des Schmelzpunkts des Basisringwerkstoffs liegende Temperatur aufrecht erhalten werden, die Temperatur bei Aufrechterhaltung des hohen Drucks langsam abgesenkt wird.

21. Verfahren nach einem der Ansprüche 17 bis 20, bei dem die Außenrandabschnitte (12, 13) der Axialabschnitte (5, 6) des Basisrings (2) nach der Abkühlung abgedreht werden.

## Claims

1. A cutting ring for disk rolls of partial and/or full cutting machines, with a base ring (2) of steel or similar material and a closed hard metal ring (3), which is arranged on the outer surface area (4) of the base ring (2) and is formed from a multiplicity of partial hard metal segments (14) arranged next to each other on the outer surface area (4) of the basic ring (2) in the circumferential direction of the same, wherein the base ring is divided into two axial sections (5, 6) and wherein an annular recess (11) for receiving the partial hard metal segments (14) is formed between the radially outer sections of contact faces (7, 8) of the axial sections (5, 6) bearing against each other, **characterised in that** the two axial sections (5, 6) of the base ring (2) can be pressed into a fixed bond by the application of pressure with partial hard metal segments (14) inserted between them ion the annular recess (11), and **in that** each axial section (5, 6) of the base ring (2) has an outer edge section (12, 13) that can be separated from the ring, preferably cut off from it, with which section it projects from the outer circumference of the hard metal ring (3), and by means of which an annular space (24) between the outer circumference of the hard metal ring (3) and the two outer edge sections (12, 13) can be sealed in an interaction with the correspondingly formed outer edge section (13 and 12 respectively) of the other axial section (6 and 5 respectively) of the base ring (2).

2. The cutting ring according to Claim 1, wherein the annular recess (11) for receiving the partial hard metal segments (14) is formed by two partial annular recesses (9, 10) which are formed in the radially outer sections of the contact faces (7, 8) of the two axial sections (5, 6) of the base ring (2), which contact faces bear against one another.

3. The cutting ring according to Claim 1 or 2, whose base ring (2) is divided axially and centrally into the two axial sections (5, 6).

4. The cutting ring according to one of Claims 1 to 3, wherein each partial hard metal segment (14) has, on both its end faces (15, 16), a projection (17, 18) projecting in the circumferential direction of the cutting ring (1).

5. The cutting ring according to Claim 4, wherein the projection (17) projecting in the circumferential direction is arranged on one o the end faces (15) of the partial hard metal segment (14) in a radially outer region of the end face (15), and wherein the projection (18) of the other end face (16) of the partial hard metal segment (14), projecting in the circumferential direction, is arranged in a radially inner region of the end face.

6. The cutting ring according to one of Claims 1 to 5, wherein the lateral faces (19, 20) of the partial hard metal segments (14) are enlarged with respect to their surface by means of projections (21) or grooves (22) that are preferably triangular in cross-section.

7. The cutting ring according to one of Claims 1 to 6, wherein a coating of equipotential material, e.g. a nickel, chromium, chromium nickel coating or the like, is arranged between the partial hard metal segments (14) and the base rings (2).

8. The cutting ring according to one of Claims 1 to 7, wherein a coating of equipotential material, e.g. a nickel, chromium, chromium nickel coating or the like is arranged between the partial hard metal segments (14) arranged next to each other.

9. The cutting ring according to Claim 7 or 8, wherein the coatings of equipotential material are formed by means of a foil.

10. A method for manufacturing a cutting ring (1) of partial and/or full cutting machines, wherein a base ring (2) of steel or similar material is connected on its outer surface area (4) to a closed hard metal ring (3) formed from a multiplicity of partial hard metal segments (14) arranged next to each other on the outer surface area (4) of the base ring (2) in the circumferential direction of the same, wherein the partial hard metal segments (14) forming the hard metal ring(3) are arranged on an radially outer section of a contact face (7) of an axial section (5) of the base ring (2) divided into two axial sections (5, 6), and wherein the other axial section (6) of the base ring (2) is joined together with one of the axial sections (5) of the same and the partial hard metal segments (14) forming the hard metal ring (3), **characterised in that** the two axial sections (5, 6) are pressed into a fixed bond with the partial hard metal segments (14) arranged between them, and **in that** an annular recess (11) of the base ring (2) receiving the partial hard metal segments (14) of the hard metal ring (3) is sealed and evacuated radially outside the hard metal ring (3).

11. The method according to Claim 10, wherein the partial hard metal segments (14) forming the hard metal ring (3) are supported in the annular recess (11) when the two axial sections (5, 6) of the base ring (2) are joined together, half of which recess is formed in the contact faces (7, 8) of the two axial sections (5, 6).

12. The method according to Claim 10 or 11, wherein a bond of the partial hard metal segments (14) that is resistant to radial forces is achieved by non-positive engagement of the end faces (15, 16) of adjacent partial hard metal segments (14).

13. The method according to one of Claims 10 to 12, wherein the lateral faces (19, 20) of the partial hard metal segments (14) are enlarged with respect to their surface preferably by means of projections (21) or grooves (22) that are triangular in cross-section.

14. The method according to one of Claims 10 to 13, wherein a coating of equipotential material, e.g. a nickel, chromium, chromium nickel coating or the like, is arranged between the partial hard metal segments (14) and the axial sections (5, 6) of the base ring (2).

15. The method according to one of Claims 10 to 14, wherein a coating of equipotential material, e.g. a nickel, chromium, chromium nickel coating or the like, is arranged between the partial hard metal segments (14) arranged next to each other.

16. The method according to Claim 14 or 15, wherein the coating of equipotential material or coatings of equipotential material is or are formed by a foil or foils.

17. The method according to one of claims 10 to 16, wherein the annular recess (11) of the base ring (2) receiving the partial hard metal segments (14) of the hard metal ring (3) is sealed by means of outer edge sections (12, 13) of the axial sections (5, 6) of the base ring (2) projecting radially from the outer circumference of the hard metal ring (3).

18. The method according to one of Claims 10 to 17, wherein the bond of the two axial sections (5, 6) of the base ring (2) and the partial hard metal segments (14) is heated to a high temperature that lies below the melting point of the base ring material after evacuation of the annual recess (11).

19. The method according to Claim 18, wherein the bond of the two axial sections (5, 6) of the base ring (2) and the partial hard metal segments (14) is brought under a high pressure, at which the yield point of the base ring material is exceeded, preferably approx. 1,000 bars, after heating to the temperature below the melting point of the base ring material using protective gas, preferably argon.

20. The method according to Claim 19, wherein the temperature is slowly reduced whilst maintaining the high pressure after a predeterminable period during which the high pressure and the temperature lying below the melting point of the base ring material are maintained.

21. The method according to one of Claims 17 to 20, wherein the outer edge sections (12, 13) of the axial sections (5, 6) of the base ring (2) are cut off after cooling.

## Revendications

1. Bague de coupe pour rouleaux à disques de machine de coupe partielle ou complète, avec un anneau de base (2) en acier ou matériau analogue et un anneau en métal dur (3) fermé, qui est disposé le long de la surface enveloppe extérieure (4) de l'anneau de base (2) et qui est réalisé en une pluralité de segments partiels en métal dur (14) juxtaposés entre eux vers la périphérie de l'anneau de base (2), du type selon laquelle l'anneau de base est divisé en deux sections axiales (5, 6) et du type selon laquelle un évidement annulaire (11) destiné au logement des segments partiels en métal dur (14) est ménagé entre les sections externes radiales de portées de montage (7, 8) juxtaposées des sections axiales (5, 6), **caractérisée en ce que** les deux sections axiales (5, 6) de l'anneau de base (2) sont susceptibles, par application d'une pression, d'être pressées pour former un composite solide, conjointement avec des segments partiels en métal dur (14) insérés entre elles dans l'évidement annulaire (11), et **en ce que** chaque section axiale (5, 6) de l'anneau de base (2) présente une section périphérique extérieure (12, 13) susceptible d'être séparée, de préférence susceptible d'être détachée par rotation, dudit anneau de base (2), et avec laquelle la section axiale vient en dépassement au-delà de la périphérie externe de l'anneau en métal dur (3), ainsi qu'au moyen de laquelle et en coopération avec l'autre section périphérique extérieure (13, respectivement 12), ménagée de manière correspondante sur l'autre section axiale (6, respectivement 5) de l'anneau de base (2) est susceptible d'être obturé un espace annulaire (24), ménagé entre la périphérie externe de l'anneau en métal dur (3) et les deux sections périphériques extérieures (12, 13).

2. Bague de coupe selon la revendication 1, dans laquelle l'évidement annulaire (11) pour le logement des segments partiels en métal dur (14) est constitué par deux évidements annulaires partiels (9, 10), qui sont ménagés dans les sections radiales externes des portées de montage (7, 8) juxtaposées entre elles et faisant partie des deux sections axiales (5, 6) de l'anneau de base (2).

3. Bague de coupe selon la revendication 1 ou 2, dont l'anneau de base (2) est axialement subdivisé dans sa zone médiane pour former les deux sections axiales (5, 6).

4. Bague de coupe selon l'une des revendications 1 à 3, dans laquelle chaque segment partiel en métal dur (14) présente, le long de ses deux portées frontales (15, 16), une protubérance (17, 18) qui vient en dépassement vers la périphérie de la bague de coupe (1).

5. Bague de coupe selon la revendication 4, dans laquelle la protubérance (17), qui vient en dépassement vers la périphérie le long de l'une des portées frontales (15) du segment partiel en métal dur (14), est disposée dans une zone radialement externe de la portée frontale (15) et dans laquelle la protubérance (18) qui vient en dépassement vers la périphérie le long de l'autre portée frontale (16) du segment partiel en métal dur (14), est disposée dans une zone radialement interne de ladite portée frontale (16).

6. Bague de coupe selon l'une des revendications 1 à 5, dans laquelle les portées latérales (19, 20) des segments partiels en métal dur (14) sont, quant à leur surface, agrandies au moyen de protubérances (21), respectivement de rainures (22), qui sont en coupe transversale de préférence triangulaires.

7. Bague de coupe selon l'une des revendications 1 à 6, dans laquelle entre les segments partiels en métal dur (14) et l'anneau de base (2) est disposée une couche de matériau de compensation de tensions, par exemple une couche de nickel, de chrome, de nickel-chrome ou analogue.

8. Bague de coupe selon l'une des revendications 1 à 7, dans laquelle entre les segments partiels en métal dur (14) et juxtaposés est disposée une couche de matériau de compensation de tensions, par exemple une couche de nickel, de chrome, de nickel-chrome ou analogue.

9. Bague de coupe selon la revendication 7 ou 8, dans laquelle les couches de matériau de compensation de tensions sont formées au moyen d'une feuille ou pellicule.

10. Procédé pour la fabrication d'une bague de coupe (1) de machines de coupe partielle ou complète, du type selon lequel un anneau de base (2) en acier ou matériau analogue est, le long de sa surface enveloppe extérieure (4), relié avec un anneau en métal dur (3) fermé, constitué d'une pluralité de segments partiels en métal dur (14) juxtaposés entre eux le long de la surface enveloppe extérieure (4) de l'anneau de base (2) et vers la périphérie de celui-ci, du type selon lequel le long d'une section radialement externe d'une portée de montage (7) d'une section axiale (5) de l'anneau de base (2), qui est divisé en deux sections axiales (5, 6), sont disposés les segments partiels en métal dur (14) constituant l'anneau en métal dur (3), et du type selon lequel l'autre section axiale (6) de l'anneau de base (2) est assemblée avec l'une des sections axiales (5) de celui-ci, ainsi qu'avec les segments partiels en métal dur (14) constituant l'anneau en métal dur (3),
**caractérisé en ce que**
les deux sections axiales (5, 6) sont pressées avec les segments partiels en métal dur (14) et disposés entre elles afin de réaliser un composite solide et **en ce que** l'on obture radialement vers l'extérieur de l'anneau en métal dur (3), puis que l'on met en dépression, un évidement annulaire (11) de l'anneau de base (2) et recevant les segments partiels en métal dur (14) de l'anneau en métal dur (3).

11. Procédé selon la revendication 10, selon lequel les segments partiels en métal dur (14) formant l'anneau en métal dur (3) sont, lors de l'assemblage des deux sections axiales (5, 6) de l'anneau de base (2), maintenus dans l'évidement annulaire (11), qui est ménagé chaque fois pour moitié dans les portées de montage (7, 8) des deux sections axiales (5, 6).

12. Procédé selon la revendication 10 ou 11, selon lequel on réalise en venant mettre en emboîtement, avec liaison par fermeture géométrique, les portées frontales (15, 16) de segments partiels en métal dur (14) voisins, un composite capable de résister aux forces radiales.

13. Procédé selon l'une des revendications 10 à 12, selon lequel les portées latérales (19, 20) des segments partiels en métal dur (14) sont, en ce qui concerne leur surface, agrandies de préférence au moyen de protubérances (21), respectivement de rainures (22), qui sont en coupe transversale triangulaires.

14. Procédé selon l'une des revendications 10 à 13, selon lequel entre les segments partiels en métal dur (14) et les sections axiales (5, 6) de l'anneau de base (2) est disposée une couche de matériau de compensation de tensions, par exemple une couche de nickel, de chrome, de nickel-chrome ou analogue.

15. Procédé selon l'une des revendications 10 à 14, selon lequel entre les segments partiels en métal dur (14) et juxtaposés est disposée une couche de matériau de compensation de tensions, par exemple une couche de nickel, de chrome, de nickel-chrome ou analogue.

16. Procédé selon la revendication 14 ou 15, selon lequel la couche de matériau de compensation de tensions, respectivement les couches de matériau de compensation de tensions, est (sont) réalisée(s) par une feuille ou pellicule, respectivement par des feuilles ou pellicules.

17. Procédé selon l'une des revendications 10 à 16, selon lequel l'évidement annulaire (11) de l'anneau de base (2) et recevant les segments partiels en métal dur (14) de l'anneau en métal dur (3) est obturé au moyen de sections périphériques extérieures (12, 13) des sections axiales (5, 6) de l'anneau de base (2) et venant en dépassement au-delà de la périphérie de l'anneau en métal dur (3).

18. Procédé selon l'une des revendications 10 à 17, selon lequel le composite constitué à partir des deux sections axiales (5, 6) de l'anneau de base (2) et des segments partiels en métal dur (14) est, après la mise en dépression de l'évidement annulaire (11), réchauffé à une température élevée qui se situe au-dessous du point de fusion du matériau de l'anneau de base.

19. Procédé selon la revendication 18, selon lequel le composite constitué à partir des deux sections axiales (5, 6) de l'anneau de base (2) et des segments partiels en métal dur (14) est, après le réchauffage à une température élevée qui se situe au-dessous du point de fusion de la matière de base, soumis avec utilisation de gaz protecteur, de préférence l'argon, à une pression élevée, pour laquelle la limite de fluage du matériau de l'anneau de base est dépassée, de préférence de l'ordre de 1000 bars.

20. Procédé selon la revendication 19, selon lequel et à l'issue d'un intervalle de temps prédéfini, au cours duquel la pression élevée et la température située au-dessous du point de fusion du matériau de l'anneau de base, sont maintenues, la température est ensuite lentement abaissée avec maintien concomitant de la pression élevée.

21. Procédé selon l'une des revendications 17 à 20, selon lequel les sections périphériques extérieures (12, 13) des sections axiales (5, 6) de l'anneau de base (2) sont, après refroidissement, séparées ou détachées par rotation.
